# FASCICULE DE BREVET EUROPEEN

(11) **EP 1 767 113 B1**
(45) Date de publication et mention de la délivrance du brevet: **06.08.2008**
(21) Numéro de dépôt: 06300983.1
(22) Date de dépôt: 26.09.2006
(51) Int. Cl.: A44C 13/00

(54) **Bijou modulaire**
Modulares Schmuckstück
Modular jewelry

(30) Priorité: 26.09.2005 FR 0552877
(43) Date de publication de la demande: 28.03.2007
(73) Titulaire: SOCIETE NOUVELLE OR EST, Société Anonyme, 67150 Erstein (FR)
(72) Inventeur: Schurz, Joël, 67190 Urmatt (FR)
(74) Mandataire: Rhein, Alain

(56) Documents cités:
- FR-A- 2 254 289
- FR-A- 2 781 990
- US-A- 5 921 110
- US-A1- 2004 079 111
- US-A1- 2004 126 621

## Description

La présente invention concerne un bijou modulaire comprenant des éléments interchangeables.

La présente invention entre dans le domaine de la bijouterie et de la joaillerie, et concerne en particulier les bijoux modulaires, comportant des éléments magnétiques.

L'utilisation de composants magnétiques en bijouterie et joaillerie est connue, essentiellement pour enchâsser un support de pierre, de perle ou analogue, dans une monture de forme complexe.

D'autres applications utilisent les propriétés magnétiques d'une partie d'un bijou, qui sont mises à profit dans un but de santé ou de bien-être de la personne, en utilisant les particularités d'un aimant de rémanence suffisante.

Les applications connues de composants magnétiques en bijouterie peuvent être décrites en plusieurs catégories :
- la juxtaposition d'éléments essentiellement plats pour constituer la structure du bijou, et permettre l'insertion de pierres fines ou perles :
   Le document US-A-2004/0074259 décrit des articles de bijouterie comportant des éléments magnétiques et des inserts interchangeables.
   L'insertion d'un support de pierre fine ou de perle dans un chambrage, constitué à la jonction de deux pièces magnétiques dont au moins une comporte un aimant permanent, est sécurisée par le magnétisme de ce couple de pièces qui constituent la structure du bijou, et qui sont montées de façon antagoniste dans une position unique définissant ce chambrage dans lequel le support de pierre est emprisonné.
   D'autres éléments magnétiques peuvent être rapportés en extrémité, en excroissance à effet décoratif, ne participant pas à la structure porteuse du bijou.
   Les documents US-A-2004/0079111, US-A-2004/0055332, US-A-2003/0074919, et US-A-2005/0044891 développent des variantes du même concept de juxtaposition d'éléments de structure enserrant des inserts dans une position unique.
- la juxtaposition de deux éléments annulaires concentriques extérieur l'un à l'autre pour constituer la structure du bijou :

Les documents WO-A-2004/10553 et WO-A-2004/10553 décrivent des anneaux concentriques, l'un comportant sur son diamètre extérieur des aimants présentant la même polarité, et l'autre comportant sur son diamètre intérieur des aimants présentant la même polarité contraire à la précédente, montés l'un dans l'autre.

Le document JP-A-8308941 décrit encore l'insertion d'une pierre prisonnière entre deux tels anneaux concentriques aimantés, dans un montage selon une position unique.
- la juxtaposition d'éléments cylindriques ou sphériques pour constituer des bracelets ou rosaires :
   Les documents FR-A-2848862 et JP-A-11-103915 fournissent des exemples de chaînes, bracelets, ou rosaires, constitués d'une succession fermée d'éléments magnétiques cylindriques ou sphériques, permettant de s'affranchir de leur perçage et de l'utilisation d'un fil.
- l'utilisation de zones magnétiques comme décor en tant que telles, ou pour servir d'appui à des éléments de décor rapportés en excroissance du bijou.
   Les documents US-A-5193360, US-A-4174620, US-A-4052864, JP-A-2000-334049 illustrent ainsi des fixations de tablettes, décors, supports de pierreries, décors mobiles ou oscillants, mettant en oeuvre des aimants permanents montés en position fixe sur la structure d'un bijou.
- les systèmes de fermoirs, en combinaison ou non avec des fermoirs mécaniques classiques :
   Les documents WO-A-94/10871 ou JP-A-9-84606 présentent des fermoirs incorporant un jeu d'aimants permanents, souvent en combinaison avec un système mécanique classique et dans le but d'en renforcer la sécurité. D'autres documents montrent aussi la fermeture de bagues ou bracelets conçus en anneaux ouverts, par la magnétisation de la zone d'ouverture ou l'insertion d'aimants dans cette zone.
- l'habillage de boîtiers de montres :
   Des documents tels que FR-A-2740664 ou encore US-A-2003/026493 décrivent des montres dont la face supérieure est maintenue par un anneau comportant des aimants.

On connaît encore un brevet US-A- 5 921 110, qui décrit un élément de joaillerie interchangeable, permettant au propriétaire d'un élément de grande valeur d'en varier l'utilisation en l'utilisant dans différents types de bijoux différents, comme un module apte à être combiné avec d'autres éléments. Ce système permet la modularité sans l'utilisation d'éléments magnétiques, et prévoit néanmoins que les éléments de joaillerie puissent être attachés l'un à l'autre et sur des moyens de support, par des aimants venant en complément des autres moyens d'assemblage.

Certaines parties des éléments de joaillerie peuvent être aimantées, et, de préférence, les bords adjacents de ces différentes parties devraient être aimantés dans une implantation donnée, afin que les éléments de joaillerie puissent rester dans une position relative fixe. Ce document décrit un élément de bijou indépendant, qui peut être utilisé seul, dans le même usage qu'une composition de bijou intégrant un tel élément.
Toutefois, ce document US-A- 5 921 110 décrit essentiellement un mode d'assemblage mécanique des éléments de bijou entre eux, et l'attache des éléments entre eux nécessite des moyens de support autres que les éléments de bijou proprement dits.
D'autres applications utilisent les propriétés magnétiques d'une partie d'un bijou, qui sont mises à profit dans un but de santé ou de bien-être de la personne, en utilisant les particularités d'un aimant de rémanence suffisante.

On comprend donc que, dans la plupart des cas de l'état de la technique, l'utilisation du magnétisme se substitue à un assemblage mécanique, ou vient en renfort d'un tel assemblage, dans une configuration unique du bijou concerné.

Un bijou est communément un objet, dont la forme et l'esthétique sont figées. Le coût élevé de ces objets ne permet pas la possession de bijoux en quantité importante, pour la majorité des utilisateurs. L'utilisateur ne trouve pas couramment, dans le commerce, un bijou correspondant exactement à ses désirs, ou s'accordant avec sa tenue, du point de vue de la forme, du volume, des matériaux et des coloris.

On a vu que l'état de la technique ne propose, en tant que bijoux modulaires, que l'interchangeabilité d'accessoires que l'on peut qualifier d'externes, venant en excroissance sur le corps du bijou.

L'utilisateur est attentif à la sécurité lors du port d'un bijou, et évite les bijoux composés d'éléments simplement juxtaposés, n'offrant pas une garantie suffisante face aux risques de détérioration, de perte, ou de tentative de vol.

L'invention se propose de pallier cette carence en proposant à l'utilisateur un bijou modulaire.

L'invention concerne plus particulièrement un bijou modulaire comprenant des éléments interchangeables comportant des moyens d'assemblage réversible par aimantation entre eux au travers d'une première zone de contact que comporte chaque élément, conçue de forme apte à coopérer de façon complémentaire avec au moins une deuxième zone de contact d'un autre élément, lesdits moyens d'assemblage étant constitués d'un ou plusieurs aimants permanents, chaque élément étant conçu apte à être utilisé seul en tant que bijou dans le même usage que ledit bijou modulaire assemblé, caractérisé par le fait que lesdits aimants permanents sont encastrés dans au moins ladite première zone de contact, et par le fait qu'au moins un élément comporte encore au moins une deuxième zone de contact conçue apte à coopérer avec la première ou la deuxième zone de contact d'un autre élément, lesdites première et deuxième zones de contact étant respectivement ménagées sur deux faces opposées dudit élément de bijou constituant les surfaces externes les plus proches du centre de gravité dudit élément de bijou .

Selon une autre caractéristique de l'invention, lesdits moyens d'assemblage comportent plusieurs aimants permanents présentant la même polarité dans ladite première zone de contact.

Selon une autre caractéristique de l'invention, lesdits aimants permanents sont répartis selon une figure présentant une symétrie de révolution, sur chacune desdites première et deuxième zones de contact.

Selon un autre caractéristique de l'invention, lesdites première et deuxième zones de contact d'un même élément sont sensiblement parallèles.

L'invention concerne encore un élément pour bijou modulaire présentant tout ou partie des caractéristiques précédentes, comportant au moins un moyen d'assemblage comportant lui-même au moins un aimant permanent.

On comprend bien que ledit élément de bijou est ainsi conçu apte à être assemblé sans outil avec d'autres éléments disposant des mêmes moyens d'assemblage, et à être démonté sans outil d'un tel assemblage.

Ainsi, l'utilisateur est libre d'effectuer à son goût la composition du bijou, et d'en effectuer seul le démontage ou le remontage, sans nécessiter d'outillage particulier.

Dans un mode de réalisation préféré, le bijou est constitué par la juxtaposition d'éléments annulaires.

Selon d'autres modes de réalisation, le bijou peut prendre la forme de bagues, bracelets, boucles d'oreilles, pendentifs, broches, et similaires.

D'autres caractéristiques et avantages de l'invention ressortiront de la description détaillée qui va suivre se rapportant à un exemple de réalisation nullement limitatif.

La compréhension de cette description sera facilitée en se référant aux dessins ci-joints, dans lesquels :
- la figure 1 représente, de façon schématisée et en perspective l'assemblage, en cours de réalisation, de trois éléments de bijou selon l'invention
- la figure 2 représente, de façon schématisée et en perspective un bijou réalisé par l'assemblage de trois éléments, dans une autre variante d'exécution de l'invention
- la figure 3 représente, de façon schématisée et de face, un bijou réalisé par l'assemblage de quatre éléments, selon une autre variante d'exécution de l'invention.
- la figure 4 représente, de façon schématisée et en coupe, un bijou réalisé par l'assemblage de six éléments, selon une autre variante de l'invention.
- la figure 5 représente, de façon schématisée et en coupe, un bijou réalisé par l'assemblage de trois éléments, selon une autre variante de l'invention.
- la figure 6 représente, de façon schématisée et de face un bijou réalisé par l'assemblage d'éléments identiques
- la figure 7 représente, de façon schématisée et en coupe, un bijou réalisé par l'interposition d'un élément de bijou entre d'autres éléments de bijou
- la figure 7 représente, de façon schématisée et en coupe, un autre type de bijou réalisé par l'interposition d'un élément de bijou entre d'autres éléments de bijou.

Telle que représentée dans les figures, la présente invention a trait au domaine de la bijouterie.

Tout particulièrement, l'invention concerne un bijou modulaire 10. Ce bijou est constitué d'éléments interchangeables 1.

Cet élément de bijou 1 comporte des moyens d'assemblage réversible 2 avec d'autres éléments de bijou, de façon à former avec eux un autre bijou.

Notamment ce bijou peut consister en une bague, un bracelet, une boucle d'oreille, un collier, un pendentif, une broche, une pince de cravate, une chevalière, une puce d'oreille ou autre, un insigne, ou tout autre type de bijou usuel.

L'élément de bijou 1 selon l'invention peut être utilisé seul en tant que bijou, notamment dans le même usage que le bijou modulaire 10 composé: il en possède les caractéristiques fonctionnelles, par exemple:
- enfilage sur un élément du corps de l'utilisateur, généralement par un orifice 7, ou enfilage, agrafage, suspension, ou autre, sur une chaîne, un lacet, une épingle, ou similaire, accroché au corps ou à un habit de l'utilisateur
- support d'éléments de joaillerie, perles, émaux ou similaires, ainsi que les caractéristiques ornementales : un ou plusieurs décors rapportés ou ciselés 5, 6, ou autres.

Cet élément de bijou 1 se développe en général autour d'une surface directrice, qui passe à proximité de son centre de gravité, et autour de laquelle se concentre la masse de l'élément de bijou. Dans le cas d'un anneau, cette surface est plane ou sensiblement plane, telle la surface directrice gauche d'un anneau vrillé. Dans le cas d'un bijou comportant un alésage pour permettre son port, comme un anneau, un bracelet ou une bague, cette surface directrice est en général sensiblement perpendiculaire à cet alésage.

L'élément de bijou 1 selon l'invention est aussi conçu apte à être utilisé en combinaison avec d'autres éléments 1B, 1C, 1D, ...1N... disposant de moyens d'assemblage réversible 2 compatibles avec les siens, pour composer un bijou 10, tel que visible sur les figures.

Les moyens d'assemblage réversible 2 de l'élément de bijou 1 comportent au moins un aimant permanent 8.

L'élément de bijou 1 selon l'invention comporte au moins une partie ferromagnétique, encastrée ou non. Cette partie ferromagnétique peut notamment être constituée par ledit aimant permanent 8.

Ces parties ferromagnétiques peuvent être constituées par le corps de l'élément de bijou 1, ou par des inserts ferromagnétiques ou aimantés, encastrés le cas échéant dans le corps de l'élément 1 de bijou, voire noyés de façon invisible sous la surface extérieure de cet élément de bijou 1.

Les moyens d'assemblage 2 comprennent en particulier la coopération de l'aimant permanent 8 avec un élément ferromagnétique antagoniste.

Chaque élément de bijou 1 comporte ainsi une première zone de contact 3.

La forme de cette première zone de contact 3 est conçue de façon à permettre sa coopération avec une deuxième zone de contact 4 d'un autre élément, pour assurer leur assemblage réversible par aimantation au travers desdites zones de contact.

Dans une réalisation préférée, la première zone de contact 3 est conçue de forme complémentaire à une deuxième zone de contact d'un autre élément, pour assurer de la même façon leur assemblage réversible par aimantation au travers desdites zones de contact.

Dans un mode de réalisation préférentiel, au moins un élément de bijou 1 composant le bijou modulaire 10 comporte une deuxième zone de contact 4 qui est conçue apte à coopérer avec une zone de contact d'un autre élément de bijou 1, par exemple la première 3 ou la deuxième 4 zone de contact d'un tel élément.

Une première zone de contact 3 d'un premier élément de bijou 1A est ainsi mise au contact d'une deuxième zone de contact 4 d'un élément antagoniste 1B, qui comporte un élément ferromagnétique antagoniste, qui est attiré par la force d'aimantation de l'aimant permanent 8 du premier élément de bijou 1A.

Différentes configurations sont envisageables : la partie ferromagnétique antagoniste de l'élément antagoniste 1B peut être passive, c'est-à-dire sans aimantation permanente. Elle peut aussi consister en un aimant permanent antagoniste, qui doit alors présenter, au niveau de la deuxième zone de contact 4, une polarité opposée à celle que présente ledit aimant permanent 8 du premier élément de bijou 1A au niveau de la première zone de contact 3.

Bien évidemment plusieurs aimants permanents analogues peuvent être installés, sur l'un ou/et l'autre des éléments 1A, 1B, de façon à assurer une force d'attraction suffisante pour un bon maintien de l'élément de bijou antagoniste 1B au contact du premier élément 1A.

On peut en particulier concevoir qu'un même élément de bijou 1 comporte un seul aimant permanent 8, au voisinage des pôles opposés duquel sont définies respectivement une première 3 et une deuxième 4 zones de contact.

Selon un mode de réalisation préféré, l'élément de bijou 1 comporte des faces ou surfaces opposées l'une à l'autre, définissant une première 3 et une deuxième 4 zones de contact. Une réalisation particulière consiste à intégrer au voisinage de chacune de ces surfaces un ou plusieurs aimants permanents 8, présentant la même polarité en regard de la même surface ; de préférence la polarité en regard de la deuxième 4 zone de contact est l'inverse de celle en regard de la première 3 zone de contact du même élément.

Les moyens d'assemblage 2 comportent alors plusieurs aimants permanents 8 présentant la même polarité dans la première 3 zone de contact.

Si, dans un mode de réalisation préféré, les moyens d'assemblage 2 ne sont constitués que par des éléments magnétiques, c'est-à-dire aimants permanents 8 ou éléments en matériau ferromagnétique, les moyens d'assemblage 2 peuvent encore, selon la configuration du bijou, incorporer d'autres éléments, notamment mécaniques, par exemple à des fins de centrage ou de bon alignement.

Dans un mode de réalisation préféré, correspondant au cas correspondant aux exemples illustrés sur les figures 1, 2, 3 et 4, les éléments de bijou sont juxtaposés selon des faces sensiblement planes.

Le problème de sécurité auquel se propose de remédier l'invention impose d'obtenir, lors de l'assemblage d'éléments de bijou 1, un bijou modulaire 10 de cohésion maximale.

A cet effet, les éléments de bijou 1 selon l'invention sont préférentiellement conçus de façon à ce que les première 3 ou deuxième 4 zone de contact se développent de façon sensiblement parallèle à la surface directrice de l'élément de bijou 1. De préférence ces surfaces 3 ou 4 sont constituées par les surfaces externes de l'élément de bijou 1 dont la distance au centre de gravité de ce dernier est la plus faible. Par surface externe on entend toute surface autre que la surface destinée au port du bijou, cette dernière étant est constituée par exemple l'alésage dans le cas d'un anneau, ou le perçage pour la suspension d'un pendentif par une chaîne ou un cordon, ou similaire.

Ainsi la distance entre les centres de gravité de deux éléments de bijou 1 voisins réunis par leurs zones de contact respectives est-elle la plus courte possible. Cette disposition permet de prévenir tout démontage inopportun par effet de cisaillement, par exemple par un effort tangentiel de frottement avec un habit ou un membre. En effet, pour combattre le couple résistant résultant de l'assemblage magnétique, la force tangentielle, c'est-à-dire se développant sensiblement parallèlement à la surface directrice de l'élément de bijou 11, aura besoin d'être d'autant plus importante que le bras de levier sera faible.

Dans une réalisation préférée, destinée à assurer une force d'attraction optimale, comme exposé ci-dessus, les moyens d'assemblage 2 comportent plusieurs aimants permanents 8, au voisinage de ladite première zone de contact 3, et présentant la même polarité.

La configuration géométrique du bijou peut être telle que les zones de contact entre éléments présentent une surface réduite, et ne permettent pas de loger le nombre souhaité d'aimants 8 en combinaison avec une partie ferromagnétique inerte au voisinage d'une deuxième surface de contact 4.

Aussi est-il prévu que les moyens d'assemblage 2 comportent au moins un aimant permanent 8, présentant, au voisinage de la deuxième zone de contact 4, la polarité inverse par rapport à celle de ladite première surface de contact 3, de façon à augmenter la capacité d'attraction mutuelle des éléments de bijou entre eux.

Ainsi qu'on peut le voir sur un exemple de réalisation présenté à la figure 5, des aimants permanents 8 présentent, au voisinage de la première surface de contact 3, la même polarité, Nord dans l'exemple de la figure ; des aimants permanents 8, qui peuvent être les mêmes que les précédents, ou encore des aimants différents, présentent la polarité opposée, Sud dans le cas de la figure, au voisinage de la deuxième surface de contact. Il en est de même sur l'exemple de la figure 3.

Pour une efficacité maximale, ces aimants permanents 8, de polarités opposées entre la première 3 et la deuxième surface de contact 4, présentent, au moins pour partie d'entre eux, une répartition géométrique symétrique, sur lesdites première 3 et deuxième 4 zones de contact.

Par exemple, à une répartition selon un triangle équilatéral au voisinage d'une zone de contact, peut correspondre une répartition selon un hexagone régulier superposable au triangle précédent, au voisinage d'une zone de contact antagoniste.

Un autre exemple peut consister en une répartition en duodécagone régulier, en correspondance avec un triangle équilatéral, ou avec un carré, ou avec un hexagone régulier, auquel il est superposable.

L'utilisateur peut ainsi composer son bijou 10, en fonction des éléments dont il dispose, et des impératifs fonctionnels, généralement d'enfilage au niveau d'un orifice 7.

Pour les pièces décoratives, il est possible de prévoir plusieurs alésages 7A, 7B, etc..., qui vont permettre l'enfilage des éléments à des hauteurs différentes, selon l'exemple de la figure 4. Il est alors nécessaire de prévoir l'équidistance des aimants permanents 8 deux à deux, sur chacune desdites première 3 et deuxième 4 zones de contact.

De la même façon, il est intéressant de pouvoir agencer les éléments de révolution, tels que bagues, bracelets ou similaires, de façon à modifier la répartition dans l'espace des surfaces supportant l'ornementation 5, 6.

A cet effet, dans une application préférée de l'invention, les aimants permanents 8 sont répartis selon une figure présentant une symétrie de révolution, sur chacune desdites première 3 et deuxième 4 zones de contact.

Dans une réalisation particulière, les aimants permanents 8 se succèdent, au niveau d'une même zone de contact, dans une alternance de polarités.

On comprend que les aimants sont ainsi répartis selon un pas qui permet de disposer à volonté des zones décorées, comme on peut le voir à la figure 1: deux éléments adjacents 1B et 1C, identiques et portant les mêmes éléments d'ornementation 5, 6, composent, après juxtaposition, un décor qui est tout à fait différent du décor de chaque élément pris séparément.

On notera, encore, que la combinaison d'éléments de bijou 1 permet, si ces éléments sont de même type, d'obtenir un nouveau bijou de même type. Mais il est aussi possible d'obtenir un bijou de forme tout à fait différente, tel que visible sur la figure 6 qui est un exemple de bijou réalisé par l'assemblage d'éléments identiques, ici réalisé par superposition de deux anneaux pour constituer un pendentif en forme de huit.

Tel que visible sur les figures 7 et 8 on peut encore réaliser un bijou de type entièrement nouveau par l'incorporation d'un élément de bijou entre d'autres éléments de bijou de type différent. Dans l'exemple illustré il s'agit d'une bague dite tournante, dans laquelle un anneau central est monté, préférentiellement, libre entre deux autres anneaux constituant des flasques limitant son débattement. Ce type de bijou très apprécié est, selon les technologies usuelles, de réalisation délicate: soit par insertion de l'anneau central sur un premier flasque avant son emprisonnement par un second flasque soudé sur le précédent, soit par montage par déformation d'une cage de roulement destinée à accueillir l'anneau central. De telles élaborations ne sont possibles qu'en usine, et ne permettent aucune modification ultérieure. Au vu des figures 7 et 8, on comprend qu'il est aisé de maintenir un autre élément de bijou auxiliaire 1C, tel un anneau central, entre des éléments de bijou 1 selon l'invention, 1A, 1B, en particulier en forme d'anneaux, constituant des flasques limitant son débattement axial, cet autre élément de bijou auxiliaire 1C pouvant rester libre en rotation autour de son axe de symétrie.

Dans un mode représenté à la figure 8, l'autre élément de bijou auxiliaire 1C est complètement libre en rotation entre les éléments de bijou latéraux 1A et 1B. Dans une variante tel que représenté sur la figure 7, l'utilisateur peut indexer cet anneau central 1C en position par rapport à au moins un de ces éléments de bijou latéraux 1A, 1B, grâce à des éléments magnétiques 8 que comporte cet anneau central 1C.

On comprend que chaque élément de bijou 1 peut comporter une grande variété d'éléments d'ornementation, dont seul deux, 5, 6, ont été représentés sur les figures dans un souci de simplification. L'ornementation des différentes surfaces visibles d'un tel élément de bijou 1 peut avantageusement être différente selon leur position par rapport audit ou auxdits aimants permanents 8. En particulier selon leur position angulaire par rapport à celle des aimants, dans le cas de bijoux possédant une symétrie de révolution.

Dans le cas où les éléments de bijoux 1 sont constitués d'anneaux, les éléments d'ornementation sont préférentiellement situés sur leur tranche. Dans la plupart des cas, les bijoux comportent un décor sur une surface sensiblement parallèle à leur surface directrice.

La combinaison des éléments de décor peut ainsi permettre d'utiliser les éléments de bijou 1 selon l'invention pour des applications de sécurité, par exemple en apposant sur chacun d'eux un élément partiel de décor, par exemple en gravure, qui est destiné à être combiné avec un ou plusieurs autres éléments partiels de décor figurant sur un ou plusieurs autres éléments de bijou 1, pour reconstituer, dans une certaine position relative angulaire de chaque élément de bijou 1 par rapport à l'élément adjacent, un code ou une combinaison d'accès, ou d'autres données sécurisées.

Il convient de remarquer que différentes personnes peuvent porter chacune un ou plusieurs éléments de bijou 1, qui constituent des éléments d'un bijou plus important comportant lesdites données sécurisées, et participer à la révélation du décor complet, qui n'est possible que par leur mise en commun.

De la même façon, des décors particuliers peuvent être conçus de façon à être révélés par la juxtaposition indexée d'éléments de bijou 1 de porteurs différents, par exemple des alliances de mariage.

La combinaison par l'utilisateur d'éléments de bijou 1 en matériaux différents (par exemple or, argent, platine) avec des motifs ou ornements différents, et différemment disposés, permet d'obtenir un nombre de variantes d'autant plus élevé que le nombre d'éléments juxtaposés est grand, et que les possibilités offertes par un repositionnement angulaire sont larges. Ce décalage angulaire est conditionné par le nombre d'aimants permanents 8 répartis au voisinage de chacune des zones de contact, en particulier sur la figure de révolution (ici un cercle, dans l'exemple de la figure 1).

La multiplication du nombre d'éléments de bijou 1 juxtaposés, par le nombre des positions angulaires relatives possibles de l'un par rapport à l'autre, et par le nombre d'éléments de décor de chaque élément 1, conduit rapidement à un très grand nombre de combinaisons d'ornementations, voire de formes, des bijoux modulaires 10 ainsi composés.

Comme cela a été exposé plus haut dans le cadre de la superposition au moins partielle de figures géométriques, le nombre d'aimants permanents 8, ou de surfaces ferromagnétiques antagonistes, peut être différent selon l'élément de bijou considéré.

Les aimants permanents 8 utilisés dans les éléments 1 de bijou selon l'invention peuvent être encastrés dans cet élément 1 de bijou, comme représenté dans l'exemple de la figure 5, ou être saillants, comme représenté sur les figures 3 et 4, selon l'effet esthétique recherché.

Dans les utilisations les plus courantes, les première 3 et deuxième 4 zones de contact sont sensiblement parallèles (même si elles sont gauches, comme dans le cas de la figure 5), de façon à permettre la construction d'un bijou 10 selon un schéma sensiblement linéaire.

Dans une approche économique, les première 3 et deuxième 4 zones de contact sont réalisables sous forme plane.

On peut néanmoins, selon l'exemple de la figure 3, imaginer d'autres configurations ; les limitations sont essentiellement fixées par les contraintes relatives au port ou à l'accrochage du bijou.

Du fait de l'assemblage avec des aimants permanents 8, un bijou 10 composé d'éléments 1 selon l'invention, disposant des mêmes moyens d'assemblage 2, peut être assemblé sans outil, et de la même façon être démonté sans outil.

L'invention concerne encore un élément pour bijou modulaire 10, comportant une ou plusieurs des caractéristiques précédentes, et comportant au moins un moyen d'assemblage 2 comprenant lui-même un aimant permanent 8.

## Revendications

1. Bijou modulaire (10) comprenant des éléments (1) interchangeables comportant des moyens d'assemblage réversible (2) par aimantation entre eux au travers d'une première zone de contact (3) que comporte chaque élément (1), conçue de forme apte à coopérer de façon complémentaire avec au moins une deuxième zone de contact (4) d'un autre élément, lesdits moyens d'assemblage (2) étant constitués d'un ou plusieurs aimants permanents (8), chaque élément (1) étant conçu apte à être utilisé seul en tant que bijou dans le même usage que ledit bijou modulaire (10) assemblé, **caractérisé par le fait que** lesdits aimants permanents (8) sont encastrés dans au moins ladite première zone de contact (3), et **par le fait qu'**au moins un élément (1) comporte encore au moins une deuxième zone de contact (4) conçue apte à coopérer avec la première (3) ou la deuxième (4) zone de contact d'un autre élément (1), lesdites première (3) et deuxième (4) zones de contact étant respectivement ménagées sur deux faces opposées dudit élément (1) de bijou constituant les surfaces externes les plus proches du centre de gravité dudit élément de bijou (1).

2. Bijou selon la revendication 1, **caractérisé par le fait que** les première (3) ou deuxième (4) zones de contact d'un élément de bijou (1) se développent de façon sensiblement parallèle à sa surface directrice.

3. Bijou selon la revendications 1 ou 2, **caractérisé par le fait que** lesdits moyens d'assemblage (2) comportent plusieurs aimants permanents (8) encastrés dans au moins une zone de contact et présentant la même polarité.

4. Bijou selon l'une quelconque des revendications 1 à 3, **caractérisé par le fait que** le ou les aimants permanents (8) de la deuxième zone de contact (4) sont de polarité inverse à l'aimant ou les aimants permanents (8) de ladite première zone de contact (3).

5. Bijou selon l'une quelconque des revendications 1 à 4, **caractérisé par le fait que** lesdits aimants permanents (8) sont répartis de façon équivalente, dans une première zone de contact (3), par rapport à ceux d'une deuxième zone de contact (4), de manière apte à coopérer les uns avec les autres.

6. Bijou selon la revendication précédente, **caractérisé par le fait que** lesdits aimants permanents (8) sont équidistants deux à deux, sur chacune desdites première (3) et deuxième (4) zones de contact.

7. Bijou selon l'une des revendications 5 ou 6, **caractérisé par le fait que** lesdits aimants permanents (8) sont répartis selon une figure présentant une symétrie de révolution, sur chacune desdites première (3) et deuxième (4) zones de contact.

8. Bijou selon l'une des revendications 1 à 7, **caractérisé par le fait que** lesdits aimants permanents (8) se succèdent, au niveau d'une même zone de contact, dans une alternance de polarités.

9. Bijou selon l'une quelconque des revendications 1 à 8, **caractérisé par le fait que** lesdites première (3) et deuxième (4) zones de contact d'un même élément (1) sont sensiblement parallèles.

10. Bijou selon l'une des revendications 1 à 9, **caractérisé par le fait que** les éléments de bijou (1) qui le constituent comportent des éléments d'ornementation (5), (6), dont la combinaison constitue un décor modulaire dudit bijou assemblé (10).

11. Bijou selon l'une des revendications 1 à 10, **caractérisé en ce qu'**il comporte au moins deux éléments de bijou (1A), (1B), constituant grâce aux moyens d'assemblage réversibles (2) des flasques de maintien d'un autre élément de bijou auxiliaire (1C), tel qu'un anneau.

12. Bijou selon la revendication 11, **caractérisé en ce que** lesdits éléments de bijou (1A), (1B) constituent des moyens de maintien en rotation dudit autre élément de bijou auxiliaire (1C).

13. Bijou selon la revendication 11 ou 12, **caractérisé en ce que** au moins un desdits éléments de bijou (1A), (1B), comporte, en collaboration avec ledit autre élément de bijou auxiliaire (1C), des moyens d'indexation constitués d'aimants permanents (8).

14. Elément (1) pour bijou modulaire selon l'une quelconque des revendications précédentes, comportant au moins un aimant permanent (8) en tant que moyen d'assemblage réversible (2) avec un autre élément.

## Claims

1. Modular jewel (10) including interchangeable elements (1) comprising reversible assembling means (2) by magnetization between them through a first contact zone (3) that each element (1) includes, designed in a shape capable of cooperating complementarily with at least one second contact zone (4) of another element, said assembling means (2) consisting of one or more permanent magnets (8), each element (1) being designed capable of being used alone as a jewel just like said assembled modular jewel (10), wherein said permanent magnets (8) are embedded in at least said first contact zone (3), and wherein at least one element (1) also comprises at least one second contact zone (4) designed capable of cooperating with the first (3) or the second (4) contact zone of another element (1), said first (3) and second (4) contact zones being respectively disposed on two opposite faces of said jewel element (1) constituting the external surfaces that are nearest to the center of gravity of said jewel element (1).

2. Jewel according to claim 1, wherein the first (3) or second (4) contact zones of a jewel element (1) develop substantially parallel to its driving surface.

3. Jewel according to claims 1 or 2, wherein said assembling means (2) include several permanent magnets (8) embedded in at least one contact zone and having the same polarity.

4. Jewel according to any of claims 1 through 3, wherein the permanent magnet or magnets (8) of the second contact zone (4) has an inverse polarity with respect to the permanent magnet or magnets (8) of said first contact zone (3).

5. Jewel according to any of claims 1 through 4, wherein said permanent magnets (8) are distributed equivalently, in a first contact zone (3), with respect to those of the second contact zone (4), so as to be capable of cooperating with each other.

6. Jewel according to the preceding claim, wherein said permanent magnets (8) are equidistant two by two, on each one of said first (3) and second (4) contact zones.

7. Jewel according to any of claims 5 or 6, wherein said permanent magnets (8) are distributed according to a pattern having a symmetry of revolution, on each one of said first (3) and second (4) contact zones.

8. Jewel according to any of claims 1 through 7, wherein said permanent magnets (8) follow each other, at the level of one and the same contact zone, with alternating polarities.

9. Jewel according to any of claims 1 through 8, wherein said first (3) and second (4) contact zones of one and the same element (1) are substantially parallel.

10. Jewel according to any of claims 1 through 9, wherein the jewel elements (1) of which it is composed include ornamentation elements (5), (6), the combination of which constitutes a modular decoration to said assembled jewel (10).

11. Jewel according to any of claims 1 through 10, which comprises at least two jewel elements (1A), (1B), constituting, thanks to the reversible assembling means (2), a supporting flange to another auxiliary jewel element (1C), such as a ring.

12. Jewel according to claim 11, wherein said jewel elements (1A), (1B) constitute means for supporting in rotation said other auxiliary jewel element (1C).

13. Jewel according to claim 11 or 12, wherein at least one of said jewel elements (1A), (1B), includes, in collaboration with said other auxiliary jewel element (1C), indexing means composed of permanent magnets (8).

14. Element (1) for a modular jewel according to any of the preceding claims, comprising at least one permanent magnet (8) as means for reversible assembling (2) with another element.

## Patentansprüche

1. Modulares Schmuckstück (10), umfassend auswechselbare Elemente (1), die Mittel umfassen zum umkehrbaren Zusammenfügen (2) durch Magnetisierung untereinander vermittels einer ersten Kontaktzone (3), die jedes Element (1) umfasst, vorgesehen mit einer Form, die geeignet ist, um auf ergänzende Art und Weise mit wenigstens einer zweiten Kontaktzone (4) eines anderen Elements zusammenzuwirken, wobei die besagten Mittel zum Zusammenfügen (2) aus einem oder mehreren Dauermagneten (8) gebildet seien, wobei jedes Element (1) geeignet vorgesehen sei, um einzeln als Schmuckstück für den selben Gebrauch wie das besagte zusammengesetzte modulare Schmuckstück (10) benutzt zu werden, **dadurch gekennzeichnet, dass** die besagten Dauermagneten (8) in wenigstens einer so genannten ersten Kontaktzone (3) eingebaut sind, und dass wenigstens ein Element (1) weiterhin wenigstens eine zweite Kontaktzone (4) umfasst, die geeignet vorgesehen ist, um mit der ersten (3) oder zweiten (4) Kontaktzone eines anderen Elements (1) zusammenzuwirken, wobei die besagten erste (3) und zweite (4) Kontaktzonen entsprechend auf zwei entgegengesetzten Flächen des besagten Elements (1) des Schmuckstücks vorgesehen seien, welche die äußeren Oberflächen bilden, die dem Schwerpunkt des besagten Schmuckstückelements (1) am nächsten liegen.

2. Schmuckstück nach Anspruch 1, **dadurch gekennzeichnet, dass** die erste (3) oder zweite (4) Kontaktzonen eines Schmuckstückelements (1) im Wesentlichen parallel zu seiner Leitfläche verlaufen.

3. Schmuckstück nach Anspruch 1 oder 2, **dadurch gekennzeichnet, dass** die besagten Mittel zum Zusammenfügen (2) mehrere Dauermagneten (8) umfassen, die in wenigstens einer Kontaktzone eingebaut sind und dieselbe Polarität aufweisen.

4. Schmuckstück nach einem der Ansprüche 1 bis 3, **dadurch gekennzeichnet, dass** der bzw. die Dauermagneten (8) der zweiten Kontaktzone (4) eine umgekehrte Polarität wie der bzw. die Dauermagneten (8) der besagten ersten Kontaktzone (3) besitzen.

5. Schmuckstück nach einem der Ansprüche 1 bis 4, **dadurch gekennzeichnet, dass** die besagten Dauermagneten (8) in einer ersten Kontaktzone (3) gleichmäßig im Verhältnis zu denjenigen einer zweiten Kontaktzone (4) verteilt sind, derart geeignet, um miteinander zusammenzuwirken.

6. Schmuckstück nach dem vorgehenden Anspruch, **dadurch gekennzeichnet, dass** die besagten Dauermagneten (8) auf jeder der besagten erste (3) und zweite (4) Kontaktzonen paarweise abstandsgleich sind.

7. Schmuckstück nach einem der Ansprüche 5 oder 6, **dadurch gekennzeichnet, dass** die besagten Dauermagneten (8) nach einem Muster verteilt sind, das eine Rotationssymmetrie auf jeder der besagten erste (3) und zweite (4) Kontaktzonen aufweist.

8. Schmuckstück nach einem der Ansprüche 1 bis 7, **dadurch gekennzeichnet, dass** die besagten Dauermagneten (8) im Bereich einer selben Kontaktzone in Polaritätswechsel aufeinander folgen.

9. Schmuckstück nach einem der Ansprüche 1 bis 8, **dadurch gekennzeichnet, dass** die besagten erste (3) und zweite (4) Kontaktzonen eines selben Elements (1) im Wesentlichen parallel sind.

10. Schmuckstück nach einem der Ansprüche 1 bis 9, **dadurch gekennzeichnet, dass** die Schmuckstückelemente (1), die es bilden, Schmuckornamente (5), (6) umfassen, deren Kombination ein modulares Ornament des besagten zusammengebauten Schmuckstücks (10) bildet.

11. Schmuckstück nach einem der Ansprüche 1 bis 10, **dadurch gekennzeichnet, dass** es wenigstens zwei Schmuckstückelemente (1A), (1B) umfasst, die dank den Mitteln zum umkehrbaren Zusammenfügen (2) die seitlichen Halteflächen eines anderen zusätzlichen Schmuckstückelements (1C) wie eines Ringes bilden.

12. Schmuckstück nach Anspruch 11, **dadurch gekennzeichnet, dass** die besagten Schmuckstückelemente (1A), (1B) Mittel zum Halten in Drehung des besagten anderen zusätzlichen Schmuckstückelements (1C) bilden.

13. Schmuckstück nach Anspruch 11 oder 12, **dadurch gekennzeichnet, dass** wenigstens eines von den besagten Schmuckstückelementen (1A), (1B) in Zusammenwirkung mit dem besagten anderen zusätzlichen Schmuckstückelement (1C) Indexierungsmittel umfasst, die durch die Dauermagneten (8) gebildet sind.

14. Element (1) für modulares Schmuckstück nach irgendeinem der vorgehenden Ansprüche, umfassend wenigstens einen Dauermagneten (8) als Mittel zum umkehrbaren Zusammenfügen (2) mit einem anderen Element.
